# EUROPÄISCHE PATENTSCHRIFT

(11) **EP 1 985 369 B1**
(45) Veröffentlichungstag und Bekanntmachung des Hinweises auf die Patenterteilung: **20.03.2013**
(21) Anmeldenummer: 08103666.7
(22) Anmeldetag: 23.04.2008
(51) Int. Cl.: B02C 18/20, B02C 18/18

(54) **Schneidmaschinenmesser für die Lebensmittelherstellung**
Cutting machine blade for food production
Mesureur de machine de coupe pour la fabrication d'aliments

(30) Priorität: 25.04.2007 DE 102007019557; 06.06.2007 DE 102007026321
(43) Veröffentlichungstag der Anmeldung: 29.10.2008
(73) Patentinhaber: ASTOR Schneidwerkzeuge GmbH, 15859 Storkow (DE)
(72) Erfinder: Fleischauer, Matthias, 15518 Steinhöfel (DE); Micklisch, Ingo, 06108 Halle (DE); Schnäckel, Wolfram, Prof., 06547 Stolberg (DE); Marquardt, Bernd, 12589 Berlin (DE)
(74) Vertreter: Meissner, Bolte & Partner

(56) Entgegenhaltungen:
- AT-B- 350 419
- DE-A1- 1 632 111
- DE-A1- 3 820 479
- DE-A1- 4 214 730
- US-A1- 2005 167 537

## Beschreibung

Die Erfindung betrifft ein Schneidmaschinenmesser für die Lebensmittelherstellung, insbesondere Kutter- oder Scheibenmesser, bestehend aus einem Messergrundkörper und Mitteln zur Aufnahme und Befestigung an einer Antriebsachse oder -welle, wobei am Messergrundkörper mindestens eine Schneide ausgebildet oder angeformt ist, gemäß Oberbegriff des Patentanspruchs 1.

Ein solches Kuttermesser ist aus der deutschen Offenlegungsschrift DE 42 14 730 Al bereits bekannt. Dort ist ein Kuttermesser zur Herstellung von Brät mit einem sichelförmigen Blatt beschrieben, welches einerseits eine glatte Oberfläche mit angrenzender Schneide und Schneidkante sowie auf ein Knie folgender Spitzenschneide und andererseits eine Emulgierzone mit Rillen und Wellen aufweist.

Die Ausführung der Rillen und Wälle bewirkt bei hoher Rotation des Kuttermessers ein Vakuum an der Messeroberfläche. Beim Emulgiervorgang eingesprühtes Wasser wird mit Hilfe der Rillen und dem so entstehenden Unterdruck direkt in die gefährliche Reibung und Schnittzone des Kuttermessers geführt. Des Weiteren sorgen die beschriebenen Rillen und Wällen für entsprechende Belüftung des Bräts. Die Rillen und Wälle können quasi als Kühlkanäle bezeichnet werden. Der Radius der Kühlkanäle entspricht in etwa dem Radius der Schneidkante, wobei die Kanäle über die Spitzenschneide hinauslaufen. Damit tragen die erfindungsgemässen Rillen und Wällen zur optimierten Kühlung des Bräts während eines Emulgiervorgangs bei, führen jedoch nicht zu einer verbesserten Schneidwirkung.

Ausgehend vom dargelegten Stand der Technik ist es die Aufgabe der Erfindung, ein weiterentwickeltes Schneidmaschinenmesser für die Lebensmittelherstellung, insbesondere Kutter- oder Scheibenmesser anzugeben, welches auf der einen Seite über eine grosse Schneidleistung verfügt, das geeignet ist, eine stabile Emulsion ohne unzulässige Temperaturerhöhung herzustellen, und welches letztendlich über eine ausreichende mechanische Langzeitstabilität verfugt, so dass im täglichen Gebrauch der betreffenden Messer eine Bruch- oder Absplitterungsgefahr wesentlich reduziert ist.

Die Lösung der Aufgabe der Erfindung erfolgt durch das Schneidmaschinenmesser für die Lebensmittelherstellung gemäß der Merkmalskombination nach Patentanspruch 1, wobei die Unteransprüche mindestens zweckmäßige Ausgestaltungen und Weiterbildungen darstellen.

Die mit Vertiefungen vorgesehenen Messer gemäß der Erfindung unterliegen nur einer sehr geringen Bruchgefahr, d.h. diese besitzen eine vergleichbare Stabilität wie Standardmesser ohne Vertiefungen. Die im Messerblatt eingebrachten Vertiefungen bewirken eine intensivere und schnellere Produktzerkleinerung, ohne den Wärmeeintrag in das Produkt im Vergleich zu Standardmessern zu erhöhen. Es stellen sich hier die Vertiefungen im Messergrundkörper bzw. Messerblatt wie separate Schneid- und Mischwerkzeuge dar, d.h. es kommt hier zu einer Verwirbelung mit der Folge einer sich einstellenden homogenen Mischung und Zerkleinerung und letztendlich einer Verbesserung des Emulgierungsvorgangs.

Dadurch, dass die Vertiefungen im Messerblatt zu einer höheren inneren Reibung des Bräts, d.h. der Wurstmasse führen, ist eine weitere Reduzierung der Emulgierzeit möglich mit der Folge, dass die Gesamtkutterzeit sinkt und die Produktivität bei Anwendung der erfindungsgemäßen Schneidmesser erhöht ist.

Der Messergrundkörper besitzt zum Erreichen der erwähnten Vorteile in seinem Bereich außerhalb der mindestens einen Schneide mindestens einseitig eine der vorerwähnten Vertiefungen, wobei sich diese Vertiefung in einem Abschnitt des Messergrundkörpers befindet, welcher mit dem zu zerkleinernden Gut bei der üblichen Anwendung des Messers in Kontakt gelangt.

Erfindungsgemäß sind die Vertiefungen als Nut ausgebildet, welche einen Bogenverlauf besitzt, wobei die Endabschnitte der Nut bevorzugt halbkreis- oder bogenförmig aus, und zwar unter Vermeidung von Unstetigkeiten oder scharfen Kanten.

Die Vertiefungen können ausgestaltend auf beiden Seiten des Messergrundkörpers angebracht sein, wobei das oder die gegenüberliegenden Vertiefungspaare seitlich zueinander versetzt angeordnet sind, um eine Materialschwächung zu verhindern.

Bei einer Ausführungsform der Erfindung ist im Übergangsbereich der jeweiligen Seitenfläche der Vertiefung zur Oberfläche des Messergrundkörpers eine Fase ausgebildet. Diese Fase verbessert das gewünschte Durchmischen und die Verwirbelung beim Zerkleinerungsprozess, ohne dass es zu einer spürbaren Erhöhung der Oberflächentemperatur des Schneidmessers und damit des Bräts, respektive des zu behandelnden Gutes kommt.

Die Dicke des Messergrundkörpers ist mindestens im Bereich der Vertiefungen mindestens doppelt so groß gewählt wie das Tiefenmaß der Kreisform oder der nutförmigen Vertiefung.
Es hat sich gezeigt, dass maßgeblich für die gewünschten Wirkungen eher die Gesamtfläche der Summe der Vertiefungen als das Gesamtvolumen der Vertiefungen ist.

Zur Erhöhung der Stabilität des Schneidmessers und zum Optimieren des Schwingungsverhaltens insbesondere bei hohen Messerdrehzahlen können innerhalb der jeweiligen Vertiefungen stabilitätserhöhende Stege angeordnet sein oder beim Ausarbeiten der entsprechenden Vertiefung erhalten bleiben.

>

Bei mehreren Vertiefungen oder einer lang gestreckten Vertiefung können diese eine Anordnung oder eine Form aufweisen, welche an den Verlauf der Schneidkante angenähert ist.

Die Seitenflächen der Vertiefungen können eine bezogen auf die Oberfläche des Messergrundkörpers von der Senkrechten abweichende Form besitzen. So kann der Querschnitt einer Vertiefung z.B. die Form eines Trapezes, eines Kegels oder dergleichen besitzen.

Nachstehend ist die Erfindung anhand eines Ausführungsbeispieles unter Zuhilfenahme der Zeichnung näher erläutert.

Hierbei zeigt:
- Fig. 1: eine Draufsicht auf ein erfindungsgemäßes sichelförmigen Kuttermessers mit einer nutförmigen Vertiefung, welche einen bogenförmigen Verlauf, der der Schneidkante approximiert ist, aufweist.

Die sichelförmigen Kuttermesser 1 bestehen üblicherweise aus einem Edelstahlmaterial mit mindestens einer Schneide 2. Weiterhin sind am jeweiligen Kuttermesser 1 Mittel 3 zur Befestigung des Messers an einer Antriebsachse oder -welle vorhanden.

Gemäß der Darstellung nach Fig. 1 ist die Vertiefung des Messergrundkörpers 4 erfindungsgemäss als bogenförmig verlaufende Nut 6 ausgeführt werden, deren jeweilige Endabschnitte 7 kreisbogenförmig ausgestaltet sind.

Bei dieser Ausführungsform der Erfindung können auf der Vorder- und Rückseite des Messergrundkörpers 4 nutförmige Vertiefungen 6 vorhanden sein, die bevorzugt seitlich versetzt gegenüberliegend angeordnet werden.

Obwohl figürlich nicht dargestellt, besteht die Möglichkeit, die nutförmige Vertiefung 6 mit einem oder mehreren Quer- oder Längsstegen zu versehen, so dass das Stabilitätsverhalten und die Bruchbeständigkeit eines entsprechenden Messers im Vergleich zum Stand der Technik erhöht ist.

Die Seitenflächen der jeweiligen Vertiefungen 6 können einen bezogen auf die Oberfläche des Messergrundkörpers senkrechten, aber auch einen Schrägverlauf besitzen, wobei nach Möglichkeit Hinterschneidungen zu vermeiden sind.

Mit der Erfindung gelingt es, eine Reduzierung der Kutterdauer aufgrund verbesserter Verkleinerungsleistung und damit gesteigertem Eiweißaufschluss sowie intensivere Emulgierung zu erreichen. Die durch die Vertiefungen und/oder Erhöhungen geschaffenen ergänzenden Schneiden begünstigen darüber hinaus die Brätverwirbelung. Besondere Vorteile ergeben sich dann, wenn die Messer mit in der Seitenfläche ausgebildeten Vertiefungen, insbesondere Nuten in Anströmrichtung des Bräts, versehen werden. Dabei ist bevorzugt die Nutform der Messerform angepasst.

Die Vorteile der mit Vertiefungen in Form von Nuten versehenen Messer lassen sich wie folgt zusammenfassen. Die zusätzliche Schneidkante durch die Nut führt zu einer Steigerung der Zerkleinerungsleistung sowie einem erhöhten Eiweißaufschluss mit besserer Emulgierung. Die Endproduktqualität wird in kürzerer Kutterzeit bei geringeren Brät-Endtemperaturen erreicht. Durch die kürzeren Kutterzeiten erhöht sich die Produktivität und es stellt sich eine Energieeinsparung ein.

### Bezugszeichenliste

- 1: Kuttermesser
- 2: Schneide
- 3: Befestigungsmittel
- 4: Messergrundkörper
- 5: kreisförmige Vertiefung
- 6: nutförmige Vertiefung
- 7: Endabschnitt

## Patentansprüche

1. Schneidmaschinenmesser für die Lebensmittelherstellung, insbesondere Kutter- oder Scheibenmesser (1), bestehend aus einem Messergrundkörper und Mitteln zur Aufnahme und Befestigung (3) an einer Antriebsachse oder -welle, wobei am Messergrundkörper (4) mindestens eine Schneide (2) ausgebildet oder angeformt ist, sowie der Messergrundkörper (4) im Bereich außerhalb der mindestens einen Schneide (2) mindestens einseitig eine Vertiefung (6) und/oder Erhöhung aufweist, wobei sich diese Vertiefung (6) und/oder Erhöhung in einem Abschnitt des Messergrundkörpers (4) befindet, welcher mit dem zu zerkleinernden Gut in Kontakt gelangt,
**dadurch gekennzeichnet, dass**
die Vertiefungen als Nut (6) ausgebildet sind, welche einen Bogenverlauf besitzt, wobei die Endabschnitte (7) der Nut halbkreis- oder bogenförmig unter Vermeidung von Unstetigkeiten oder scharfen Kanten auslaufen.

2. Messer nach Anspruch 1,
**dadurch gekennzeichnet, dass**
die Vertiefungen (6) auf beiden Seiten des Messergrundkörpers (4) vorgesehen oder eingebracht sind, wobei das oder die gegenüberliegenden Vertiefungspaare seitlich voneinander versetzt angeordnet sind.

3. Messer nach einem der vorangegangenen Ansprüche,
**dadurch gekennzeichnet, dass**
im Übergangsbereich der jeweiligen Seitenfläche der Vertiefung (6) zur Oberfläche des Messergrundkörpers (4) eine Fase ausgebildet ist.

4. Messer nach einem der vorangegangenen Ansprüche,
**dadurch gekennzeichnet, dass**
die Dicke des Messergrundkörpers (4) mindestens im Bereich der Vertiefungen (6) mindestens doppelt so groß ist wie das Tiefenmaß der Nut.

5. Messer nach einem der vorangegangenen Ansprüche,
**dadurch gekennzeichnet, dass**
innerhalb der Vertiefung (6) ein stabilitätserhöhender Steg verbleibt.

6. Messer nach einem der vorangegangenen Ansprüche,
**dadurch gekennzeichnet, dass**
die Vertiefung (6) eine Anordnung oder Form aufweist, welche dem Verlauf der Schneidkante angenähert ist.

7. Messer nach einem der vorangegangenen Ansprüche,
**dadurch gekennzeichnet, dass**
die Seitenflächen der Vertiefung (6) bezogen auf die Oberfläche des Messergrundkörpers (4) von der Senkrechten abweisen.

8. Messer nach einem der vorangegangenen Ansprüche,
**dadurch gekennzeichnet, dass**
bei der langgestreckten, nutförmigen Vertiefung (6) das Tiefenmaß über die Messergrundkörperfläche variiert.

## Claims

1. Cutting machine blade for the food production, in particular cutter blades or disc blades (1), comprised of a blade base body and means for receiving and fixing (3) to a drive axle or drive shaft, wherein at least one cutting edge (2) is formed on or integrally formed on the blade base body (4) and the blade base body (4) includes a cavity (6) and/or elevation at least on one side in the region outside the at least one cutting edge (2), wherein this cavity (6) and/or elevation is located in a portion of the blade base body (4) that contacts the material to be chopped,
**characterized in that**
the cavities (6) are in the form of a groove which has an arcuate course, wherein the end portions (7) of the groove end with the shape of a semi-circle or arc by avoiding discontinuities or sharp edges.

2. Blade according to claim 1,
**characterized in that**
the cavities (6) are provided or incorporated on both sides of the blade base body (4), wherein the opposite cavity pair(s) are arranged laterally offset from each other.

3. Blade according to one of the preceding claims,
**characterized in that**
a bevel is formed in the change-over region from the respective side surface of the cavity (6) to the surface of the blade base body (4).

4. Blade according to one of the preceding claims,
**characterized in that**
the thickness of the blade base body (4) at least in the region of the cavities (6) has at least double the size of the depth dimension of the groove.

5. Blade according to one of the preceding claims,
**characterized in that**
a stability-increasing web remains inside the cavity (6).

6. Blade according to one of the preceding claims,
**characterized in that**
the cavity (6) has an arrangement or shape that approximates the course of the cutting edge.

7. Blade according to one of the preceding claims,
**characterized in that**
the side surfaces of the cavity (6) are directed away from the perpendicular relative to the surface of the blade base body (4).

8. Blade according to one of the preceding claims,
**characterized in that**
the depth dimension of the elongated groove-shaped cavity (6) varies across the blade base body area.

## Revendications

1. Couteau pour machine de coupe destinée à la production de produits alimentaires, en particulier couteau à lame ou couteau à disque (1) constitué d'un corps de base de couteau et de moyens pour la réception et la fixation (3) sur un axe ou un arbre d'entraînement, dans lequel au moins un tranchant (2) est réalisé ou conformé sur le corps de base de couteau (4), et le corps de base de couteau (4) comporte dans la région à l'extérieur dudit au moins un tranchant (2) un renfoncement (6) et/ou une saillie, au moins sur un côté, ledit renfoncement (6) et/ou ladite saillie se trouvant dans un tronçon du corps de base de couteau (4) qui vient en contact avec le produit à trancher,
**caractérisé en ce que**
les renfoncements sont réalisés sous forme d'une rainure (6) qui possède un tracé en arc, tels que les tronçons terminaux (7) de la rainure se terminent en forme de demi-cercle ou en forme d'arc en évitant des irrégularités ou des arêtes vives.

2. Couteau selon la revendication 1,
**caractérisé en ce que** les renfoncements (6) sont prévus ou ménagés sur les deux côtés du corps de base de couteau (4), et la ou les paires de renfoncements opposés sont agencées en décalage latéral les unes des autres.

3. Couteau selon l'une des revendications précédentes,
**caractérisé en ce qu'**un chanfrein est réalisé dans la zone de transition de la surface latérale respective du renfoncement (6) vers la surface du corps de base de couteau (4).

4. Couteau selon l'une des revendications précédentes,
**caractérisé en ce que** l'épaisseur du corps de base de couteau (4) est, au moins dans la région des renfoncements (6), au moins deux fois plus élevée que la dimension en profondeur de la rainure.

5. Couteau selon l'une des revendications précédentes,
**caractérisé en ce qu'**une barrette augmentant la solidité demeure à l'intérieur du renfoncement (6).

6. Couteau selon l'une des revendications précédentes,
**caractérisé en ce que** le renfoncement (6) présente un agencement ou une forme qui s'approche du tracé de l'arête de coupe.

7. Couteau selon l'une des revendications précédentes,
**caractérisé en ce que** les surfaces latérales du renfoncement (6) s'écartent de la perpendiculaire par référence à la surface du corps de base de couteau (4).

8. Couteau selon l'une des revendications précédentes,
**caractérisé en ce que** dans le renfoncement allongé en forme de rainure (6), la dimension en profondeur varie sur la surface du corps de base de couteau.
